# EUROPÄISCHE PATENTSCHRIFT

(11) **EP 1 033 083 B1**
(45) Veröffentlichungstag und Bekanntmachung des Hinweises auf die Patenterteilung: **02.05.2003**
(21) Anmeldenummer: 00103748.0
(22) Anmeldetag: 23.02.2000
(51) Int. Cl.: A24C 5/47, A24C 5/32

(54) **Vorrichtung zum Verschieben von stabförmigen Artikeln der tabakverarbeitenden Industrie in Richtung ihrer Längsachsen**
Device for moving rod-like articles along their longitudinal axis in the tobacco industry
Dispositif pour déplacer des articles en forme de tige suivant leur axe longitudinal dans l'industrie du tabac

(30) Priorität: 04.03.1999 DE 19909465
(43) Veröffentlichungstag der Anmeldung: 06.09.2000
(73) Patentinhaber: Hauni Maschinenbau AG, 21033 Hamburg (DE)
(72) Erfinder: Krause, Lothar, 21033 Hamburg (DE); Plähn, Dieter, 21357 Barum (DE); Folger, Manfred, 21035 Hamburg (DE); Meyer, Joachim, 21447 Handorf (DE); Kreidelmeyer, Joachim, 22397 Hamburg (DE)

(56) Entgegenhaltungen:
- EP-A- 0 577 061
- DE-B- 1 008 173
- DE-B- 1 161 507
- GB-A- 1 130 752

## Beschreibung

Die Erfindung betrifft eine Vorrichtung zum Verschieben von in Aufnahmen eines umlaufenden Förderers befindlichen stabförmigen Artikeln der tabakverarbeitenden Industrie, insbesondere von Zigaretten und/oder Filtern, in Richtung ihrer Längsachsen, mit mindestens einem umlaufenden Andrückring, der in einem Verschiebebereich gegen die Stirnseiten der Artikel gedrückt wird wobei in einem Verschiebebereich (B) mindestens ein Betätigungselement (27, 28) zum federnd elastischen Andrücken des Andrückrings an die Artikel (4) vorgesehen ist.

Unter stabförmigen Artikeln der tabakverarbeitenden Industrie werden verstanden Zigaretten mit und ohne Filter, Zigarillos, Zigarren sowie Filterstäbe.

Im Verlauf der Herstellung oder Weiterverarbeitung der obengenannten stabförmigen Artikel ist es mitunter erforderlich, die Artikel in Richtung ihrer Längsachsen zu verschieben. So kann ein sich nicht in einer Soll-Lage befindlicher Artikel während seiner Förderung in diese verschoben werden. Ein Beispiel dafür ist bei der Vorbereitung von Gruppen aus Zigaretten und Filterstopfen zum Umhüllen mit einem beleimten Verbindungsblättchen gegeben. Hierbei werden jeweils zwei axial fluchtende Zigaretten in Aufnahmen eines umlaufenden Förderers, z. B. einer rotierenden Trommel, überführt. Zwischen den Zigaretten wird dann noch jeweils ein axial fluchtender Filterstopfen doppelter Gebrauchslänge abgelegt. Um eine störungsfreie Ablage des Filterstopfens zu gewährleisten, befinden sich zwischen den Zigaretten und dem Filterstopfen einer Gruppe Abstände, die durch axiale Verschiebung der Zigaretten beseitigt werden müssen, damit die eine Gruppe bildenden Komponenten von Zigaretten und Filterstopfen dicht an dicht liegen. In der deutschen Patentschrift 1 008 173 ist ein geeigneter Verschiebemechanismus beschrieben, bei dem sogenannte Taumelringe über eine Vielzahl von Federn an der Nabe einer die Gruppen in Mulden fördernden Trommel befestigt sind. An einer Verschiebestelle drücken Betätigungselemente die Ringe in Richtung auf die Gruppen, wobei die Ringe die außenliegenden Zigaretten zu dem zwischen ihnen befindlichen Filterstopfen verschieben. Nach der Verschiebestelle drücken die Federn die Ringe wieder zurück, so dass nach Abförderung der zusammengeschobenen Gruppen neue Artikelgruppen in die Mulden übernommen werden können. Diese Art der federnden Aufhängung des Verschieberinges über eine Vielzahl von Federn ist mechanisch empfindlich und insbesondere für hohe Geschwindigkeiten nicht störungssicher, schon wegen der vielen zu Brüchen neigenden Federn.

Die der Erfindung zugrundeliegende Aufgabe besteht darin, eine mechanisch robuste Verschiebevorrichtung zu schaffen, die Brüche von Federn nicht mehr besorgen lässt und für hohe Geschwindigkeiten geeignet ist.

Die Lösung gemäss der Erfindung besteht darin, dass der Andrückring zumindest teilweise aus Silikonmaterial besteht.

Eine besonders vorteilhafte Weiterbildung der Erfindung besteht in einer Ausbildung des Förderers als umlaufende, d. h. rotierende, Trommel, die mit Mulden versehen ist, in denen die Artikel in Richtung ihrer Längsachsen verschiebbar gefördert werden. Der Andrückring läuft dann bevorzugt synchron mit der Trommel um. Ist der Andrückring in weiterer Ausgestaltung der Erfindung in einem vorzugsweise inneren kreisrunden Endbereich auf einer Narbe der Trommel befestigt, so ist die Verschiebevorrichtung im Gegensatz zu den bekannten Vorrichtungen mechanisch sehr stabil.

Eine wichtige Weiterbildung der Vorrichtung gemäss der Erfindung ist dadurch gekennzeichnet, dass der Andrückringring auf der der Trommel abgewandten Seite konkav geformt ist , d. h. eine konkave Ausnehmung aufweist. Bei einer derartigen Ausbildung des Andrückrings lässt sich letzterer durch das Betätigungselement besonders leicht und verschleißarm verformen. Eine weitere vorteilhafte Ausbildung der Erfindung besteht darin, an dem äußeren Endbereich des aus Silikon bestehenden Andrückrings einen aus starrem Material, z. B. aus Metall, bestehender Außenring zu befestigen. Der starre Außenring kann vorteilhaft im Bereich der Stirnseite eines Artikels eine Durchbrechung aufweisen.

Bei dem im vorstehenden erwähnten besonderen Anwendungszweck der Erfindung, nämlich bei einer Verschiebetrommel für Zigaretten-Filter-Gruppen sind zweckmässig auf beiden Seiten des umlaufenden Förderers Andrückringe mit Betätigungselementen vorgesehen.

Der besondere Vorteil der Erfindung besteht darin, dass der Andrückring selbst trotz ausreichender Stabilität federnd ausgebildet werden kann, so dass er ausreichend sicher auch bei hohen Geschwindigkeiten arbeitet. Die Verwendung von Silikon hat den zusätzlichen Vorteil der lebensmittelrechtlichen Unbedenklichkeit, auch wenn in einem Einzelfall Teilchen in die Artikel gelangen sollten.

Die Erfindung wird anhand eines Ausführungsbeispiels näher erläutert.

Es zeigen
- Figur 1: eine sogenannte Zusammenstelltrommel für Gruppen von Zigaretten und Filterstopfen in einer Filteransetzmaschine mit Verschiebevorrichtungen gemäss der Erfindung,
- Figur 2: ein Detail der Figur 1 mit einem Betätigungselement.

Figur 1 zeigt einen umlaufenden Förderer in Form einer an sich bekannten rotierenden sogenannten Zusammenstelltrommel 1 in einer üblichen nicht weiter dargestellten Filteransetzmaschine, deren Mulden 2 in einem Zuführbereich A von einer nicht dargestellten Zuführtrommel Gruppen 3, jeweils bestehend aus Zigaretten 4 und einem dazwischen angeordneten Filterstopfen 6, zugeführt werden. Bei der Zufuhr der Gruppen 3 sind Zwischenräume 7 zwischen den Komponenten 4 und 6 erforderlich, die für die Weiterverarbeitung, nämlich die nicht dargestellten Umhüllung der Filterstopfen 6 und der angrenzenden Bereiche der Zigaretten 4 mit einem beleimten Verbindungsblättchen zwecks Herstellung von Filterzigaretten, durch Zusammenschieben der Komponenten beseitigt werden müssen. In einem Verschiebebereich B sind die Gruppen in zusammengeschobener Position dargestellt, in der sie zur Weiterverarbeitung gelangen. Die Komponenten der Gruppen 3 werden durch Saugluft gehalten, die in bekannter Weise durch nicht dargestellte Saugluftkanäle in den Mulden einen Unterdruck an den Umfängen der Komponenten erzeugt; der Unterdruck ist groß genug, um die Gruppen in den Mulden zu halten, er lässt jedoch Axialverschiebungen zu.

Auf Naben 8 und 9 der auf einer Welle 5 sitzenden Trommel 1 sind Halter 11 bzw. 12 mittels nicht dargestellter Schrauben in Gewindebohrungen 13 bzw. 14 festgeschraubt oder festgeklemmt. An den Haltern sind die Innenbereiche 10, 15 von Andrückringen 16 bzw. 17 befestigt, in deren Außenbereichen 18 bzw. 19 Außenringe 21 bzw. 22 aus relativ starrem Material (Metall oder Kunststoff) befestigt sind. Die ringförmigen Andrückelemente 16, 17 bestehen aus elastisch federndem Silikonmaterial , das lebensmittelrechtlich unbedenklich ist, auch wenn kleine Teile davon in die Zigaretten gelangen und mit diesen verbrannt werden sollten. In den Bereichen, die auf die Stirnseiten 23 der Zigaretten 4 zwecks Verschiebung drücken, sind die Außenringe 21 und 22 mit Durchbrechungen 24 bzw. 26 versehen. Betätigungselemente zur elastisch federnden Verformung der Andrückringe 16 und 17 im Verschiebebereich B sind als stationär angeordnete drehbare Rollen 27 bzw. 28 ausgebildet. Die Verformung der Andrückringe 16, 17 ist aus deren Lage im Bereich A (keine Verformung) und im Bereich B (volle Verformung) ersichtlich. Auf der der Trommel abgewandten Seite sind die Andrückringe 16 und 17 mit Ausnehmungen 29 bzw. 31 versehen, die die federnd elastischen Verformungen durch die Betätigungselemente 27 bzw. 28 erleichtern.

## Patentansprüche

1. Vorrichtung zum Verschieben von in Aufnahmen eines umlaufenden Förderers befindlichen stabförmigen Artikeln der tabakverarbeitenden Industrie, insbesondere von Zigaretten und/oder Filtern, in Richtung ihrer Längsachsen mit mindestens einem umlaufenden Andrückring, der in einem Verschiebebereich gegen die Stirnseiten der Artikel gedrückt wird wobei in einem Verschiebebereich (B) mindestens ein Betätigungselement (27, 28) zum federnd elastischen Andrücken des Andrückrings an die Artikel (4) vorgesehen ist, **dadurch gekennzeichnet, dass** der Andrückring (16, 17) zumindest teilweise aus Silikonmaterial besteht.

2. Vorrichtung nach Anspruch 1, **dadurch gekennzeichnet, dass** der umlaufende Förderer als rotierende Trommel (1) ausgebildet ist, die mit Mulden (2) versehen ist, in denen die Artikel (4, 6) in Richtung ihrer Längsachsen verschiebbar gefördert werden.

3. Vorrichtung nach Anspruch 2, **dadurch gekennzeichnet, dass** der Andrückring (16,17) synchron mit der Trommel (1) umläuft.

4. Vorrichtung nach Anspruch 2 und/oder 3 **dadurch gekennzeichnet, dass** der Andrückring (16,17) in einem inneren Endbereich (10, 15) auf einer Nabe (8, 9) der Trommel (1) befestigt ist.

5. Vorrichtung nach einem oder mehreren der vorgehenden Ansprüche, **dadurch gekennzeichnet, dass** der Andrückring (16, 17) auf der der Trommel (1) abgewandten Seite konkav geformt ist.

6. Vorrichtung nach einem oder mehreren der vorhergehenden Ansprüche, **dadurch gekennzeichnet, dass** an dem äußeren Endbereich (18, 19) des aus Silikon bestehenden Andrückringes (16, 17) ein aus starrem Material bestehender Außenring (21, 22) befestigt ist.

7. Vorrichtung nach Anspruch 6, **dadurch gekennzeichnet, dass** der Außenring (21, 22) im Bereich der Stirnseite (23) eines Artikels (4) eine Durchbrechung (24, 26) aufweist.

8. Vorrichtung nach einem oder mehreren der vorhergehenden Ansprüche, **dadurch gekennzeichnet, dass** das Betätigungselement als ortsfest angeordnete umlaufende Rolle (27, 28) ausgebildet ist, die den Andrückring im Verschiebebereich (B) federnd elastisch verformt.

9. Vorrichtung nach einem oder mehreren der vorhergehenden Ansprüche, **dadurch gekennzeichnet, dass** auf beiden Seiten des umlaufenden Förderers (1) Andrückringe (16, 17) mit Betätigungselementen (27, 28) angeordnet sind.

10. Vorrichtung nach einem oder mehreren der vorhergehenden Ansprüche, **dadurch gekennzeichnet, dass** die Artikel aus Gruppen (3) von axial zusammenzuschiebenden Zigaretten (4) und Filterstopfen (6) bestehen.

## Claims

1. A device for displacing rod-shaped articles of the tobacco-processing industry, in particular cigarettes and/or filters, present in receiving means of a revolving conveyor, in the direction of their longitudinal axes, having at least one rotating pressing ring which is pressed in a displacement region against the end faces of the articles, wherein at least one actuating element (27, 28) is provided in a displacement region (**B**) for pressing the pressing ring against the articles (4) in a yielding resilient manner, **characterized in that** the pressing ring (16, 17) consists at least in part of silicone material.

2. A device according to Claim 1, **characterized in that** the revolving conveyor is constructed in the form of a rotating drum (1) which is provided with hollows (2) in which the articles (4, 6) are conveyed in a displaceable manner in the direction of their longitudinal axes.

3. A device according to Claim 2, **characterized in that** the pressing ring (16, 17) revolves in synchronism with the drum (1).

4. A device according to Claim 2 and/or 3, **characterized in that** the pressing ring (16, 17) is fastened in an inner end region (10, 15) on a hub (8, 9) of the drum (1).

5. A device according to one or more of the preceding Claims, **characterized in that** the pressing ring (16, 17) has a concave shape on the side remote from the drum (1).

6. A device according to one or more of the preceding Claims, **characterized in that** an outer ring (21, 22) consisting of rigid material is fastened to the outer end region (18, 19) of the pressing ring (16, 17) consisting of silicone.

7. A device according to Claim 6, **characterized in that** the outer ring (21, 22) has an aperture (24, 26) in the region of the end face (23) of an article (4).

8. A device according to one or more of the preceding Claims, **characterized in that** the actuating element is constructed in the form of a revolving roller (27, 28) which is arranged in a stationary manner and which deforms the pressing ring in a yielding resilient manner in the displacement region (**B**).

9. A device according to one or more of the preceding Claims, **characterized in that** pressing rings (16, 17) with actuating elements (27, 28) are arranged on both sides of the revolving conveyor (1).

10. A device according to one or more of the preceding Claims, **characterized in that** the articles comprise groups (3) of cigarettes and (4) and filter tips (6) which are to be pushed together axially.

## Revendications

1. Dispositif pour déplacer par translation, dans la direction de leurs axes longitudinaux, des articles de forme de tige de l'industrie de transformation du tabac, notamment des cigarettes et/ou des filtres, qui se trouvent dans des logements de réception d'un transporteur rotatif, dispositif comportant au moins un anneau presseur rotatif qui, dans une région de déplacement par translation, est poussé contre les faces d'extrémité des articles, au moins un élément d'actionnement (27, 28), destiné à presser élastiquement en souplesse l'anneau presseur sur les articles (4), étant prévu dans une région de déplacement par translation (B), **caractérisé en ce que** l'anneau presseur (16, 17) est constitué, au moins en partie, d'une matière silicone.

2. Dispositif selon la revendication 1, **caractérisé en ce que** le transporteur rotatif est conçu sous forme d'un tambour (1) entraîné en rotation, qui est pourvu de cavités (2), dans lesquelles les articles (4, 6) sont transportés tout en étant déplaçables par translation dans la direction de leurs axes longitudinaux.

3. Dispositif selon la revendication 2, **caractérisé en ce que** l'anneau presseur (16, 17) tourne de façon synchrone avec le tambour (1).

4. Dispositif selon la revendication 2 et/ou 3, **caractérisé en ce que** l'anneau presseur (16, 17) est, dans une région d'extrémité intérieure (10, 15), fixé sur un moyeu (8, 9) du tambour (1).

5. Dispositif selon une ou plusieurs des revendications précédentes, **caractérisé en ce que** l'anneau presseur (16, 17) est doté d'une forme concave sur la face tournée à l'opposé du tambour (1).

6. Dispositif selon une ou plusieurs des revendications précédentes, **caractérisé en ce qu'**à la région d'extrémité extérieure (18, 19) de l'anneau presseur (16, 17) constitué de silicone, est fixé un anneau extérieur (21, 22) constitué d'un matériau rigide.

7. Dispositif selon la revendication 6, **caractérisé en ce que** l'anneau extérieur (21, 22) présente un perçage (24, 26) à hauteur de la face d'extrémité (23) d'un article (4).

8. Dispositif selon une ou plusieurs des revendications précédentes, **caractérisé en ce que** l'élément d'actionnement est réalisé sous forme d'un galet rotatif (27, 28) monté en un point fixe, qui déforme élastiquement en souplesse l'anneau presseur dans la région de déplacement par translation (B).

9. Dispositif selon une ou plusieurs des revendications précédentes, **caractérisé en ce que** des anneaux presseurs (16, 17) sont disposés, avec des éléments d'actionnement (27, 28), sur les deux faces du transporteur rotatif (1).

10. Dispositif selon une ou plusieurs des revendications précédentes, **caractérisé en ce que** les articles consistent en des groupes (3) de cigarettes (4) et de tampons-filtres (6) devant être rassemblés par translation axiale.
